# EUROPÄISCHE PATENTSCHRIFT

(11) **EP 0 350 820 B1**
(45) Veröffentlichungstag und Bekanntmachung des Hinweises auf die Patenterteilung: **22.04.1992**
(21) Anmeldenummer: 89112530.4
(22) Anmeldetag: 08.07.1989
(51) Int. Cl.: F42B 10/56, F42B 12/62

(54) **Einrichtung zum Ausziehen eines Bremsschirmes einer Submunition**
Device for extracting the braking parachute of a subprojectile
Dispositif pour retirer un parachute de la sous-munition

(30) Priorität: 11.07.1988 DE 3823446
(43) Veröffentlichungstag der Anmeldung: 17.01.1990
(73) Patentinhaber: DIEHL GMBH & CO., 90478 Nürnberg (DE)
(72) Erfinder: Wittmann, Jürgen, D-8500 Nürnberg (DE); von Entress-Fürsteneck, Wolfgang, D-8566 Leinburg (DE); Thurner, Günther, Dr., D-8501 Schwaig (DE)

(56) Entgegenhaltungen:
- FR-A- 2 595 811
- US-A- 1 894 954
- US-A- 3 502 023
- US-A- 3 713 387

## Beschreibung

Die Erfindung betrifft eine Einrichtung zum Ausziehen eines Bremsschirmes nach dem Oberbegriff des Anspruches 1.

In der DE-PS 36 08 107 ist eine derartige Einrichtung beschrieben, Nach dem Ausstoß der Submunition aus einem Trägerprojektil reißt die zwischen den beiden Submunitionen vorgesehene Ausziehleine, mit der der Bremsschirm der vorderen Submunition geöffnet werden soll nahe bei diesem. Die Ausziehleine verbleibt an der hinteren Submunition. Dies kann zu Schwierigkeiten führen, da sich die Ausziehleine dann mit einem Rotationsschirm oder dem Bremsschirm der hinteren Submunition verwickeln kann.

Aufgabe der Erfindung ist es, eine Einrichtung der eingangs genannten Art vorzuschlagen, bei der eine Beeinträchtigung der hinteren Submunition durch die Ausziehleine vermieden ist.

Obige Aufgabe ist gemäß der kennzeichnenden Merkmale des Anspruches 1 gelöst.

Durch die weitere Leine wird, wenn sich die Submunitionen voneinander entfernen, der Schleifknoten der Ausziehleine geöffnet, mit dem diese mit der hinteren Submunition verbunden ist. Die Ausziehleine und auch die weitere Leine verbleiben am dann geöffneten Bremsschirm der vorderen Submunition. Sie können diesen nicht beeinträchtigen. Es ist jedenfalls vermieden, daß die Ausziehleine oder auch die weitere Leine an der hinteren Submunition verbleiben.

Günstig ist auch, daß diese Einrichtung sowohl im Aufbau als auch in der Montage einfach ist.

In bevorzugter Ausgestaltung der Erfindung ist die Ausziehleine schlauchartig gestaltet und die weitere Leine verläuft als Innenleine durch die Ausziehleine, wobei die Innenleine im Bereich des Schleifknotens aus der Ausziehleine herausgeführt ist. Die Innenleine ist dadurch einfach durch den Packsack an den Bremsschirm zu führen. Sie kann sich auch nicht mit der Ausziehleine verwickeln.

Weitere vorteilhafte Ausgestaltungen der Erfindung ergeben sich aus der folgenden Beschreibung eines Ausführungsbeispiels. In der Zeichnung zeigen:
Figur 1 drei aufeinanderfolgende Stadien der Trennung eines Submunitionpaars,
Figur 2 die Ausziehleine und die weitere Leine im Bereich der vorderen Submunition und
Figur 3 die Ausziehleine und die weitere Leine im Bereich der hinteren Submunition.

In einem nicht näher dargestellten Trägerprojektil sind eine hintere Submunition(1) und eine vordere Submunition(2) dicht aneinanderliegend untergebracht. Ein Fallschirmdeckel(3) der hinteren Submunition(1) deckt dabei den in einem Packsack(4) verstauten Bremsschirm(5) der vorderen Submunition(2) ab. Im Fallschirmdeckel(3) liegen dabei auch eine Ausziehleine(6), die einerseits am Packsack(4) befestigt ist und andererseits mit dem Fallschirmdeckel(3) der hinteren Submunition(1) verbunden ist. Die Innenleine(7) is an der Kappe(8) des Bremsschirms(5) befestigt.

Die Submunitionen(1,2) werden aus dem Trägerprojektil ausgestoßen. Ihre Flugrichtung ist in Figur 1 mit F bezeichnet. Beim Ausstoßen öffnet sich ein Bremsschirm(9) der hinteren Submunition(1). Dadurch wird die hintere Submunition(1) gegenüber der vorderen Submunition(2) abgebremst, so daß sich die Ausziehleine(6) spannt. Dieser Zustand ist in Figur 1a gezeigt, wobei die Figuren 2 und 3 vergrößerte Teildarstellungen sind.

Die Ausziehleine(6) ist schlauchförmig gestaltet. In ihr verläuft die Innenleine(7) (vgl. Figur 2). Sie erstreckt sich durch den Packsack(4) hindurch bis zur Kappe(8). Die Innenleine(7) ist an einer öffnung(10) aus der Ausziehleine(6) herausgeführt. An dem Fallschirmdeckel(3) ist eine Gegenstück(11), das einen Kopf(12) aufweist, angeordnet. Mit diesem Gegenstück(11) ist die Ausziehleine(6) durch einen Schleifknoten(13) verbunden (vgl. Figur 3). Wie Figur 3 zu entnehmen, sind die Ausziehleine(6) und die Innenleine(7) ein einziges Stück. Es wäre jedoch auch möglich, als Ausziehleine(6) und als Innenleine(7) jeweils ein eigenes Stück vorzusehen. Die Innenleine(7) wäre dann an einer geeigneten Stelle mit dem Schleifknoten(13) der Ausziehleine(6) verbunden.

Im Zuge des weiteren Flugs löst sich der über die Ausziehleine(6) und deren Schleifknoten(13) an der hinteren Submunition(1) gehaltene Packsack(4) von der vorderen Submunition(2). Deren mit ihr über eine Verbindungsleine(14) verbundene Bremsschirm(5) beginnt sich zu entalten. Dieser Zustand ist in Figur 1b gezeigt.

Bei dem weiteren Entfernen der vorderen Submunition(2) von der hinteren Submunition(1) entfaltet sich der Bremsschirm(5). Seine Kappe(8) zieht nun an der Innenleine(7), die dadurch den Schleifknoten(13) aufzieht, so daß sich die Ausziehleine(6) und die Innenleine(7) von dem Gegenstück(11) der hinteren Submunition(1) lösen. Dieser Zustand ist in Figur 1c gezeigt. Die beiden Submunitionen(1,2) sind nun gegeneinander frei. Die Ausziehleine(6) und die Innenleine(7) sind von der hinteren Submunition(1) getrennt. Sie bleiben mit dem Bremsschirm(5) der vorderen Submunition(2) verbunden, ohne diesen zu stören.

## Patentansprüche

1. Einrichtung zum Ausziehen eines Bremsschirmes (5) einer vorderen Submunition (2) eines Submunitionspaares (1,2) mit einer Ausziehleine (6) zwischen der vorderen und der hinteren Submunition (1, 2), wobei die Ausziehleine (6) einerseits an einem Packsack (4) des Bremsschirmes (5) der vorderen Submunition (2) befestigt und andererseits mit der hinteren Submunition (1) verbunden ist, dadurch gekennzeichnet, daß die Ausziehleine (6) mittels eines Schleifknotens (13) mit der hinteren Submunition (1) verbunden ist und daß am Bremsschirm (5) eine weitere Leine (7) befestigt ist, die an dem Schleifknoten (13) angreift und diesen nach dem Abziehen des Packsackes (4) vom Bremsschirm (5) aufzieht.

2. Einrichtung nach Anspruch 1, dadurch gekennzeichnet, daß die Ausziehleine(6) schlauchartig gestaltet ist und die weitere Leine als Innenleine(7) durch die Ausziehleine(6) verläuft, wobei die Innenleine(7) im Bereich des Schleifknotens(13) aus der Ausziehleine(6) herausgeführt ist.

3. Einrichtung nach Anspruch 1 oder 2, dadurch gekennzeichnet, daß die Ausziehleine(6) und die weitere Leine(7) gemeinsam einstückig sind.

4. Einrichtung nach einem der vorhergehenden Ansprüche, dadurch gekennzeichnet, daß der Schleifknoten(13) um ein mit einem Kopf(12) versehenes Gegenstück(11) der hinteren Submunition(1) gelegt ist.

5. Einrichtung nach einem der vorhergehenden Ansprüche, dadurch gekennzeichnet, daß die weitere Leine(7) an der Kappe(8) des Bremsschirms(5) befestigt ist.

## Claims

1. A mechanism for pulling-out a braking parachute (5) of a front submunition (2) of a pair of submunitions (1, 2) with a pull-out line (6) between the front and the rear submunition (1, 2), in which respect the pull-out line (6) on the one hand is fastened to a packing bag (4) of the braking parachute (5) of the front submunition (2) and on the other hand is connected to the rear submunition (1), characterised in that the pull-out line (6) is connected by means of a slipknot (13) to the rear submunition (1) and in that fastened to the braking parachute (5) is a further line (7) which acts on the slipknot (13) and pulls this open after pulling off the packing bag (4) from the braking parachute (5).

2. A mechanism according to Claim 1, characterised in that the pull-out line (6) is tube-like in design and the further line extends as an inner line (7) through the pull-out line (6), in which respect the inner line (7) in the region of the slipknot (13) is conducted out of the pull-out line (6).

3. A mechanism according to Claim 1 or 2, characterised in that the pull-out line (6) and the further line (7) are jointly in one piece.

4. A mechanism according to one of the preceding claims, characterised in that the slipknot (13) is placed around a counterpart (11), provided with a head (12), of the rear submunition (1).

5. A mechanism according to one of the preceding claims, characterised in that the further line (7) is fastened to the cap (8) of the braking parachute (5).

## Revendications

1. Dispositif d'extraction d'un parachute de freinage (5) d'une sous-munition avant (2) appartenant à un couple de sous-munitions (1,2), avec une lanière d'extraction (6), entre la sous-munition avant et la sous-munition arrière (1,2), la lanière d'extraction (6) étant fixée, d'un côté, à un sac de paquetage (4) du parachute de freinage (5) de la sous-munition avant (2) et, d'autre part, reliée à la sous-munition arrière (1), caractérisé en ce que la lanière d'extraction (6) est reliée, au moyen d'un noeud coulant (13), à la sous-munition arrière (1) et que, sur le parachute de freinage (5), est fixée une lanière secondaire (7), en prise avec le noeud coulant (13) et l'ouvrant, après l'extraction du parachute de freinage (5) hors du sac de paquetage (4).

2. Dispositif selon la revendication 1, caractérisé en ce que la lanière d'extraction (5) se présente comme un tuyau et la lanière secondaire passant, comme lanière intérieure (7), à travers la lanière d'extraction (6), la lanière intérieure (7) étant sotie hors de la lanière d'extraction (6), dans la zone du noeud coulant (13).

3. Dispositif selon la revendication 1 ou 2, caractérisé en ce que la lanière d'extraction (6) et la lanière secondaire (7) sont communes, étant réalisées d'un seul tenant.

4. Dispositif selon la revendication 1, caractérisé en ce que le noeud coulant (13) est placé autour d'une contrepièce (11), pourvue d'une tête (12), de la sous-munition arrière (1).

5. Dispositif selon l'une des revendications précédentes, caractérisé en ce que la lanière secondaire (7) est fixée sur le capuchon (8) du parachute de freinage (5).
